# EUROPÄISCHE PATENTSCHRIFT

(11) **EP 0 137 897 B1**
(45) Veröffentlichungstag und Bekanntmachung des Hinweises auf die Patenterteilung: **04.01.1989**
(21) Anmeldenummer: 84104589.1
(22) Anmeldetag: 24.04.1984
(51) Int. Cl.: B65D 83/14

(54) **Zweikomponentenpackung**
Two-component package
Emballage à deux composants

(30) Priorität: 16.08.1983 CH 4450/83
(43) Veröffentlichungstag der Anmeldung: 24.04.1985
(73) Patentinhaber: STERWIN AG., CH-6300 Zug (CH)
(72) Erfinder: Obrist, Gerhard, CH-4303 Kaiseraugst (CH)
(74) Vertreter: Green, Alan James

(56) Entgegenhaltungen:
- EP-A- 0 062 609
- CH-A- 495 894
- DE-A- 1 908 960
- FR-A- 1 190 685
- US-A- 3 565 290
- US-A- 3 592 359

## Beschreibung

Die Erfindung betrifft eine Zweikomponentenpackung gemäss Oberbegriff von Patentanspruch 1.

Eine derartige Zweikomponentenpackung ist z. B. aus der GB-A-1 345 547 bekannt.

Durch die Erfindung soll bei einer solchen Packung zuverlässig erreicht werden, dass die beiden Füllgutkomponenten in dosierten Mengen und in genau definiertem Verhältnis gemeinsam abgegeben werden können. Insbesondere sollen die beiden Füllgutkomponenten bei der Abgabe auch gut durchmischt sein.

Die erfindungsgemässe Zweikomponentenpackung, die dieser Aufgabenstellung genügt, ist im Patentanspruch 1 beschrieben. Bevorzugte Ausführungsformen und Weiterbildungen ergeben sich aus den abhängigen Ansprüchen.

Im folgenden wird die Erfindung anhand eines in der Zeichnung dargestellten Ausführungsbeispiels näher erläutert. Die beiden Zeichnungsfiguren zeigen je einen Längsschnitt durch eine erfindungsgemässe Packung in zwei verschiedenen Ventilstellungen.

Die dargestellte Zweikomponentenpackung umfasst einen formstabilen äusseren Behälter 1 mit einem Deckel 2 und einem darin gefassten Abgabeventil 3, einen flexiblen Beutel 4, einen inneren Behälter 5 mit Deckel 6 und Abgabeventil 7 und ein Adapterstück 8, mit welchem der innere Behälter 5 am Abgabeventil 3 im äusseren Behälter 1 innerhalb des flexiblen Beutels 4 befestigt ist.

Der flexible Beutel 4 nimmt eine erste Füllgutkomponente A auf, der innere Behälter 5 enthält eine zweite Füllgutkomponente B und ein Treibmittel Tⱼ. Im Zwischenraum zwischen dem flexiblen Beutel 4 und der Innenwand des äusseren Behälters 1 befindet sich ein weiteres Treibmedium T₂.

Das Abgabeventil 3 des äusseren Behälters 1 ist mit seinem im wesentlichen zylindrischen Ventilgehäuse 31 im Deckel 2 des äusseren Behälters 1 gefasst. Es besteht neben dem schon erwähnten Ventilgehäuse 31 noch aus einem koaxial im Gehäuse ein- und auswärts verstellbaren Stern (Betätigungs- und Abgaberöhrchen) 32, einer elastischen Dichtscheibe 33 und einer Rückstellfeder 34. Der Stern 32 ist in seinem oberen Teil hohl und nach oben offen ausgebildet und mit seitlichen, in seinen Hohlraum mündenden Ventilöffnungen 36 versehen, welche zusammen mit der Dichtscheibe 33 das eigentliche Ventil bilden. In geschlossenem Zustand (Fig. 1) befinden sich die Ventilöffnungen 36 ausserhalb der Dichtscheibe 33 und es besteht daher keine Verbindung zum Inneren der Behälter. Bei offenem Abgabeventil 3 liegen die Öffnungen 36 jedoch unterhalb der Dichtscheibe 33 und das im Ventilgehäuse 31 befindliche Füllgut kann daher - aufgrund der Wirkung der in den Behältern befindlichen Treibmittel - vom Ventilgehäuse 31 durch die Ventilöffnungen 36 und den Stemhohlraum 35 nach aussen gelangen und abgegeben werden.

Das Ventilgehäuse 31 ist an seinem unteren Ende mit einem im Durchmesser verjüngten zylindrischen Ansatz 37 versehen. Auf diesem sitzt - gehalten durch Press-Sitz oder Schnappverbindung oder eine elastische Ringeinlage 81 oder dgl. - das Adapterstück 8. Dieses ist im wesentlichen rohrförmig mit seitlichen Durchflussfenstern ausgebildet und besitzt an seinem unteren Ende Klauen oder dgl., welche den Deckel 6 des inneren Behälters 5 hintergreifen und diesen damit festhalten.

Das im Deckel 6 gefasste Abgabeventil 7 des inneren Behälters 5 ist als handelsübliches Dosierventil ausgebildet, welches bei jeder durch Einwärtsdrücken seines Betätigungs- und Abgaberöhrchens (Stems) 71 erfolgten Öffnung ein definiertes Quantum der zweiten Füllgutkomponente B abgibt. Solche Dosierventile sind allgemein bekannt und erhältlich und brauchen deshalb hier nicht näher erläutert zu werden.

Der Stern 71 des Abgabeventils 7 des inneren Behälters 5 ist koaxial zum Stern 32 des Abgabeventils 3 des äusseren Behälters 1 angeordnet und steht mit diesem über eine Verlängerung 38 desselben in Verbindung auf Schub, so dass also beim Öffnen des äusseren Ventils 3 gleichzeitig auch das innere Ventil 7 geöffnet wird. (Die Rückstellung erfolgt bei beiden Ventilen durch Federkraft.)

Der untere Teil und die Verlängerung 38 des Stems 32 des äusseren Abgabeventils 3 sind mit einem axialen Kanal 39 versehen, welcher mit dem Stern 71 des Abgabeventils 7 des inneren Behälters 5 kommuniziert. Eine Anzahl sternförmig angeordneter, von innen nach aussen schräg aufwärts verlaufender, düsenartiger Kanäle 40 verbinden den axialen Kanal 39 mit dem Innenraum 30 des Ventilgehäuses 31.

Das Mittelstück 41 des Stems 32, in welchem sich die schrägen Verbindungskanäle 40 befinden, ist im Durchmesser etwas dicker ausgebildet als die auf es folgende Verlängerung 38 und arbeitet mit einer am Ubergang zwischen Ventilgehäuse 31 und dessen Ansatzstück 37 befindlichen Dichtlippe 42 derart zusammen, dass das Ventilgehäuse 31 bei geschlossenem Ventil 3 (Fig. 1) nach unten offen ist, der Durchfluss vom Behälterinnenraum über das Adapterstück 8 und das Ansatzstück 37 bei geöffnetem Ventil 3 (Fig. 2) jedoch versperrt ist und der Innenraum des Ventilgehäuses 31 somit eine Dosierkarmmer 43 mit definiertem Dosiervolumen bildet.

Bei geschlossenen Abgabeventilen 3, 7 drückt das Treibmittel T₂ zwischen Beutel 4 und äusserem Behälter 1 die im Beutel befindliche Füllgutkomponente A in die vom Ventilgehäuse 31 gebildete Dosierkammer 43. Beim Öffnen der beiden Ventile wird die Dosierkammer 43 gegen unten (innen) abgeschlossen und dafür gegen aussen via den Stern 32 geöffnet. Gleichzeitig drückt das Treibmittel T, des inneren Behälters 5 über das Dosierventil 7 eine definierte Menge der zweiten Füllgutkomponente B via Kanäle 39 und 40 in die Dosierkammer 43. Dort vermischen sich die beiden Komponenten und eine der vom Dosierventil 7 abgegebenen Menge entsprechende Menge an Füllgutgemisch wird verdrängt und abgegeben. Beim Schliessen der beiden Ventile drückt das Treibmittel T₂ wieder die erste Füllgutkomponente A in die Dosierkammer 43 nach u.s.f.. Auf diese Weise wird eine zuverlässige dosierte Abgabe der beiden Füllgutkomponenten in definiertem gegenseitigen Mischungsverhältnis erreicht.

Beim vorstehend beschriebenen Ausführungsbeispiel ist der äussere Behälter als Zweikammersystem ausgebildet. Selbstverständlich ist es - je nach Füllgut - auch möglich, auf den Beutel 4 zu verzichten und das Treibmittel T₂ zusammen mit der Füllgutkomponente A direkt im Behälter 1 anzuordnen.

## Patentansprüche

1. Zweikomponentenpackung mit einem mit einem Deckel (2) und einem darin gefassten Abgabeventil (3) versehenen äusseren behälter (1) für eine erste Füllgutkomponente (A) und einem in diesem angeordneten, ebenfalls mit einem Abgabeventil (7) versehenen inneren Behälter (5) für eine zweite Füllgutkomponente (B) und ein Treibmittel (T₁), wobei die Abgabeventile der beiden Behälter derart gekoppelt sind, dass bei Öffnung des äusseren Abgabeventils (3) auch das innere Abgabeventil (7) geöffnet wird und die beiden Füllgutkomponenten gemeinsam durch das äussere Abgabbeventil (3) abgegeben verden, und wobei das Abgabeventil (3) des äusseren Behälters (1) mit
einer Dosierkammer (43) versehen ist, die bei geschlossenem Ventil mit dem Innenraum des äusseren Behälters (1) kommuniziert uni bei geöffneten Ventil gegenüber dem Behälter abgeschlossen und via einen zur Betätigung und Abgabe des Füllguts ausgebildet hohlen Stern (32) mit dem Packungsaussenraum verbunien ist, und wobei
das Abgabeventil (7) des inneren Behälters (5) mit der Dosierkammer (43) des Abgabeventils (3) des äusseren Behälters kommunizierend verbunden und als Dosierventil ausgebildet ist, welches pro Betätigung ein definiertes Quantum der zweiten Füllgutkomponente (B) in die Dosierkammer (43) abgibt dadurch gekennzeichnet, dass die Abgabeventile (3, 7) mit Stems (32, 71) vorgesehem sind, die gekoppelt sind, so dass sie gleichzeitig geöffnet werden und die beiden Füllgutkomponenten (A, B) gemeinsam abgegeben werden, und dass der äussere Behälter (1) als Zweikammersystem ausgebildet ist, wobei im äusseren Behälter ein die erste Füllgutkomponente (A) und den inneren Behälter (5) enthaltender, flexibler Beutel (4) angeordnet ist und sich im Zwischenraum zwischen diesem Beutel und dem äusseren Behälter (1) ein Treibmedium (T₂) befindet, welches die erste Füllgutkomponete (A) in die Dosierkammer (43) presst.

2. Packung nach Anspruch 1, dadurch gekennzeichnet, dass der innere Behälter (5) über ein Adapterstück (8) koaxial am die Dosierkammer (43) bildenden Gehäuse (31) des Abgabeventiles (3) des äusseren Behälters (1) befestigt ist.

3. Packung nach Anspruch 2, dadurch gekennzeichnet, dass der Stern (32) des Abgabeventils (3) des äusseren Behälters eine koaxiale, hohle Verlängerung (38) aufweist und mittels dieser kinematisch und kommunizierend mit dem Betätigungsund Abgaberöhrchen (71) des Abgabeventils (7) des inneren Behälters (5) verbunden ist.

4. Packung nach Ansprüch 3, dadurch gekennzeichnet, dass der Stern (32) mit einer Mehrzahl von seitlich in die Dosierkammer (43) ausmündenden Verbindungskanälen (40) versehen ist.

5. Packung nach Anspruch 3, dadurch gekennzeichnet, dass der Stem (32) zwei abgestufte Abschnitte (38, 41 ) aufweist, die mit einer Dichtlippe (42) im Ventilgehäuse (31) derart zusammenwirkung, dass das Ventilgehäuse (31) nur bei geschlossenem Ventil (3) mit dem Behälterinnenraum kommuniziert.

## Claims

1. Dual component pack with an outer container (1) fitted with a cover (2) and a discharge valve (3) set therein for a first packaged component (A) and fitted into this outer container an inner container (5), also fitted with a discharge valve (7), for a second packaged component (9) and a propellant (T,), the discharge valves of the two containers being coupled in such a way that when the outer discharge valve (3) is opened the inner discharge valve (7) is also opened and the two packaged components are discharged together through the outer discharge valve (3), and in which the discharge valve (3) of the outer container (1) is fitted with a dosing chamber (43) which when the valve is closed communicates with the inner chamber of the outer container (1), and when the valve is open is closed off from the container and via a hollow stem (32) designed for actuation and discharge of the packaged product is connected to the outside wall of the pack, and in which the discharge valve (7) of the inner container (5) is connected to communicate with the dosing chamber (43) of the discharge valve (3) of the outer container, and is designed as a dosing valve which per actuation discharges a defined -quantum of the second packaged component (B) into the dozing chamber (43), characterised in that the discharge valves (3, 7) are fitted with stems (32, 71) which are coupled so that they are opened simultaneously and the two packaged components (A, B) are discharged together, and in that the outer container (1) is designed as a two-chamber system, a flexible bag (4) containing the first packaged component (A) and inner container (5) being contained in the outer container, and a propellant (T₂) being found in the space between this bag and the outer container (1), which forces the first packaged component (A) into the dosing chamber (43).

2. Pack according to claim 1, characterised in that the inner container (5) is attached via an adapter (8) coaxially to the casing (31) of the discharge valve (3) of the outer container (1), which [casing] forms the dosing chamber.

3. Pack according to claim 2 characterised in that the stem (32) of the discharge valve (3) of the outer container has a coaxial hollow extension (38) and by means of this is in communication with and movably connected to the actuation and discharge tube (71) of the discharge valve (7) of the inner container (5).

4. Pack according to claim 3, characterised in that the stem (32) has a number of connective channels (40) opening laterally into the dosing chamber (43).

5. Pack according to claim 3, characterised in that the stem (32) has two stepped sections (38, 41), which act together with a sealing lip (42) in the valve casing (31) in such a way that the valve casing (31) communicates with the inner chamber of the container only when the valve (3) is closed.

## Revendications

1. Bloc à 2 éléments, composé:
- d'un réservoir externe (1) - pourvu d'un couvercle (2) et d'une soupape de dégagement (3) incorporée - destine à un premier composant de remplissage (A),
- et d'un réservoir interne (5), placé dans le premier, également pourvu d'une soupape de dégagement (7) et destiné à un deuxième composant de remplissage (B) et à un agent moteur (T,).
Les soupapes de dégagement des deux réservoirs sont couplées de telle sorte que l'ouverture de la soupape de dégagement externe (3) entraîne l'ouverture de la soupape de dégagement interne (7) et que les deux composants de remplissage se dégagent conjointement par la soupape de dégagement externe (3).
La soupape de dégagement (3) du réservoir externe (1) comporte une chambre de dosage (43) qui, lorsque la soupape est fermée, communique avec l'intérieur du réservoir externe (1) et, lorsque la soupape est ouverte, est obturée par rapport au réservoir et est reliée à l'extérieur du bloc par l'intermédiaire d'un manchon (32) creux destiné à la commande et au dégagement de la matière de remplissage.
La soupape de dégament (7) du réservoir interne (5) est reliée par une communication à la chambre de dosage (43) de la soupape de dégagement (3) du réservoir externe et est conçu comme soupape de dosage qui, lorsqu'on l'actionne, libére une quantité définie du deuxième composant de remplissage (B) dans la chambre de dosage (43).
Le bloc se caractérise par le fait que les soupapes de dégagement (3, 7) sont pourvues de manchons (32, 71) - couplés de telle sorte qu'elles s'ouvrent simultanément et que les deux composants de remplissage (A, B) se dégagent conjointement - et que le réservoir externe (1) est conçu comme système à deux chambres dans lequel:
- un sac flexible (4) contenant le premier composant de remplissage (A) et le réservoir interne (5) est placé dans le réservoir externe,
- un agent moteur (T₂), qui envoie par compression le premier composant de remplissge (A) dans la chambre de dosage (43), se trouve, dans l'espace intermédiaire compris entre ce sac et le réservoir externe (1).

2. Bloc selon revendication 1, se caractérisant par le fait que le réservoir interne (5) est, par l'intermédiaire d'un adaptateur (8), fixé, de façon coaxiale, au boîtier (31) - formant la chambre de dosage (43) - de la soupape de dégagement (3) du réservoir externe (1).

3. Bloc selon revendication 2, se caractérisant par le fait que le manchon (32) de la soupape de dégagement (3) du réservoir externe présente un prolongement coaxial creux (38) par lequel il est relié, de façon cinématique et communicative, au tube de commande et de dégagement (71) de la soupape de dégagement (7) du réservoir interne (5).

4. Bloc selon revendication 3, se caractérisant par le fait que le manchon (32) est pourvu d'un grand nombre de canaux de raccordement (40) débouchant latéralement dans la chambre de dosage (43).

5. Bloc selon revendication 3, se caractérisant par le fait que le manchon (32) présente deux segments échelonnés (38,41) qui, par une lèvre d'étanchéité (42) dans le boîtier de soupape (31), concourent à ce que le boîtier de soupape (31) ne communique avec l'intérieur du réservoir que lorsque la soupape (3) est fermée.
